# EUROPÄISCHE PATENTSCHRIFT

(11) **EP 0 084 586 B1**
(45) Veröffentlichungstag und Bekanntmachung des Hinweises auf die Patenterteilung: **02.07.1986**
(21) Anmeldenummer: 82102255.5
(22) Anmeldetag: 19.03.1982
(51) Int. Cl.: A47B 77/02

(54) **Anbau-Küchenschrank**
Built-in kitchen cupboard
Meuble intégré pour cuisine

(30) Priorität: 11.01.1982 DE 8200407 U
(43) Veröffentlichungstag der Anmeldung: 03.08.1983
(73) Patentinhaber: Fr. Poggenpohl KG - Möbelwerke -, D-4900 Herford (DE)
(72) Erfinder: Röpke, Hans-Michael, D-5760 Arnsberg 1 (DE); Laker, Hermann, D-4900 Herford (DE); Möllenberg, Günter, D-4986 Rödinghausen 1 (DE)
(74) Vertreter: TER MEER STEINMEISTER & PARTNER GbR

## Beschreibung

Die Erfindung betrifft einen Anbau-Küchenschrank mit wenigstens einem Unterschrank, wenigstens einem unter Bildung einer Nische in Abstand oberhalb einer Arbeitsplatte des Unterschrankes an einer Wand angebrachten Oberschrank und wenigstens einem die Nische zumindest teilweise ausfüllenden Nischenschrank.

Anbau-Küchenschränke der gattungsgemäßen Art haben sich heute gegenüber älteren, nicht anbaufähigen ein- oder zweiteiligen Küchenschränken weitgehend durchgesetzt. Die Unterschränke der gattungsgemäßen Küchenschränke weisen üblicherweise eine etwas größere Tiefe als die an der Wand hängenden Oberschränke auf und sind mit einer Arbeitsplatte abgedeckt. In den Schränken untergebrachte Geräte und Lebensmittel sind von der an der Arbeitsplatte stehenden Hausfrau bequem zu erreichen. Diese Arbeitsplatte hat daher den Küchentisch als Arbeitsplatz weitgehend abgelöst.

Aus der DE-A-2 053 873 ist ein Anbau-Küchenschrank der eingangs genannten Art bekannt, bei der in der Nische zwischen Unter-und Oberschrank ein Nischenschrank vorgesehen ist. Hierdurch wird im Bereich der Nische zusätzlicher Stauraum in günstiger Reichhöhe geschaffen. Da jedoch bei diesem herkömmlichen Anbau-Küchenschrank der Unterschrank unmittelbar an der Wand steht, wird die Tiefe der Arbeitsplatte um die Tiefe des Nischenschrankes verringert.

Der Erfindung liegt die Aufgabe zugrunde, bei gattungsgemäßen Anbau-Küchenschränken zusätzlichen Stauraum im Bereich der Nische zu schaffen, ohne auf eine Arbeitsplatte von ausreichender Tiefe zu verzichten.

Diese Aufgabe wird erfindungsgemäß dadurch gelöst, daß der Nischenschrank einen hinter der Arbeitsplatte in einen Zwischenraum zwischen dem Unterschrank und der Wand ragenden trogförmigen Behälter aufweist.

Erfindungsgemäß ist demnach der Unterschrank ein Stück von der Wand abgerückt, so daß sich der Nischenschrank im wesentlichen nach rückwärts an die Arbeitsplatte anschließt. Das Volumen des eigentlichen Nischenschrankes, der von der Oberkante der Arbeitsplatte bis zur Unterkante des Oberschrankes reicht, wird dabei zusätzlich um das Volumen des vom Boden des Nischenschrankes aus nach unten in den Zwischenraum zwischen Unterschrank und Wand ragenden Behälter vergrößert. Durch die Erfindung wird somit zusätzlicher Stauraum geschaffen, der sich im wesentlichen in Hüfthöhe der Hausfrau befindet und daher, ggf. durch geringfügiges Vorbeugen des Oberkörpers, über die Arbeitsplatte hinweg bequem erreichbar ist.

Die senkrechten Abmessungen des Behälters sind derart gewählt, daß in diesem Behälter stehende Gegenstände von oben, über die Arbeitsplatte hinweg bequem entnommen werden können. Unterhalb des Behälters verbleibt dabei zwischen dem Unterschrank und der Wand ein Freiraum. Dies hat den zusätzlichen Vorteil, daß Versorgungsleitungen, wie elektrische Leitungen, Gas- oder Wasserrohre, nicht in der Wand verlegt zu werden brauchen, sondern im Bereich dieses Freiraums auf der Wand installiert werden können. Hierdurch werden die Installation dieser Leitungen und insbesondere später anfallende Reparaturen erheblich vereinfacht. Die neuerungsgemäße Aufstellung der Unterschränke in Abstand zu der Wand erleichtert darüber hinaus den Einbau von Geräten, die, wie es in Ausnahmefällen der Fall sein kann, eine größere Tiefe als die Unterschränke aufweisen. Auch Heizkörper, Mauersockel, Fußleisten etc. bereiten bei der Aufstellung der Küche keine Schwierigkeiten.

Ein weiterer Vorteil der Erfindung besteht darin, daß der hinter der Arbeitsplatte angebrachte Behälter zwar für Erwachsene bequem erreichbar ist, für Kleinkinder dagegen praktisch unerreichbar ist. Der Behälter eignet sich daher insbesondere zur kindersicheren Unterbringung häufig benutzter Reinigungsmittel.

Gemäß einer bevorzugten Ausführungsform greift der Nischenschrank mit einem vor der Öffnung des Behälters liegenden vorderen Randabschnitt seines Bodens über den rückwärtigen Rand der Arbeitsplatte. Der Nischenschrank ist somit auf dem Unterschrank abgestützt und unterstützt seinerseits mit seiner Oberseite den Oberschrank, so daß Wandhaken zur Befestigung des Oberschrankes entlastet werden. Bei dieser Ausführungsform können die Nischenschränke vor der Anbringung an der Wand mit dem vorderen Randabschnitt ihres Bodens auf die zuvor genau ausgerichtete Arbeitsplatte aufgesetzt werden. Bei der anschließenden Anbringung der Oberschränke an der Wand können wiederum die Oberseiten der Nischenschränke als Auflagefläche dienen. Hierdurch wird das Positionieren und Anbringen der Nischen- und Oberschränke erheblich vereinfacht.

Im folgenden werden bevorzugte Ausführungsbeispiele der Erfindung anhand der beigefügten Zeichnung näher erläutert.
Fig. 1 zeigt einen senkrechten Schnitt durch einen erfindungsgemäßen Anbauschrank;
Fig. 2 ist eine perspektivische Teilansicht eines erfindungsgemäßen Anbauschrankes mit einer seitlichen Abschlußwand;
Fig. 3 zeigt einen Schnitt durch einen neuerungsgemäße erfindungsgemäßen Nischenschrank;
Fig. 4 ist eine perspektivische Ansicht eines anderen Ausführungsbeispiels des erfindungsgemäßen Nischenschrankes;
Fig. 5 veranschaulicht die Gestaltung einer Nische eines erfindungsgemäßen Anbauschrankes im Bereich einer Spüle und einer Kochstelle.

Ein bevorzugtes Ausführungsbeispiel des erfindungsgemäßen Anbauschrankes umfaßt gemäß Fig. 1 einen in Abstand zu einer Wand 10 auf einem Fußboden 12 stehenden Unterschrank 14, einen mit Wandhaken 16 an der Wand 10 befestigten Nischenschrank 18 und einen über dem Nischenschrank 18 mit Wandhaken 20 an der Wand 10 befestigten Oberschrank 22.

Der Unterschrank 14 umfaßt einen Sockel 24, einen Korpus 26 und eine Arbeitsplatte 28.

Der Nischenschrank 18 weist einen Boden 30 auf, der mit einem vorderen Randabschnitt 32 auf dem rückwärtigen Rand der Arbeitsplatte 28 aufliegt. Eine zwischen der Arbeitsplatte 20 und dem Boden 30 gebildete Fuge ist durch eine Dichtleiste 31 abgedichtet. Vom Boden 30 des Nischenschrankes 18 aus ragt ein trogförmiger Behälter 34 nach unten in den Zwischenraum zwischen dem Unterschrank 14 und der Wand 10. Unterhalb des Behälters 34 verbleibt zwischen dem Unterschrank 14 und der Wand 10 ein Freiraum 36, der im dargestellten Beispiel von einem Wasserrohr 38 und einem Gasrohr 40 durchlaufen wird. Der Unterschrank 14 weist die übliche Tiefe von etwa 60cm und der Oberschrank 22 die übliche Tiefe von etwa 32cm auf. Die Tiefe des Nischenschrankes 18 beträgt etwa 22cm. Davon entfallen 15cm auf die Tiefe des Behälters 34 und 5cm auf die Breite des vorderen Randabschnitts 32 des Bodens 30. Wie aus diesen Maßangaben hervorgeht, beträgt der durch den Nischenschrank 18 einschließlich des Behälters 34 erreichte Zuwachs an Stauraum mehr als 50% des Fassungsvermögens des Oberschrankes 22. Demgegenüber wird die Tiefe der Arbeitsplatte 28 nur um ca. 5cm, d.h., um weniger als 10%, verringert.

Figur 2 ist eine perspektivische Teilansicht einer erfindungsgemäßen Anbauküche, die aus mehreren nebeneinander stehenden Unter-, Ober-und Nischenschränken besteht. Die Nischenschränke 18 sind gemäß Fig. 2 jeweils durch eine Jalousie 42 verschlossen. Die Jalousie 42 hat gegenüber Türen oder Klappen den Vorteil, daß sie zum Öffnen des Nischenschrankes 18 nach oben verschiebbar ist, so daß das öffnen des Schrankes nicht durch davor auf der Arbeitsplatte 28 abgestellte Gegenstände behindert wird.

Gemäß Fig. 2 sind der Freiraum 36 sowie Trennfugen zwischen dem Unterschrank 14 und dem Nischenschrank einerseits und dem Nischenschrank 18 und dem Oberschrank 22 andererseits durch eine seitliche Abschlußwand 44 verdeckt. Die Abschlußwand 44 weist in Höhe der Arbeitsplatte 28 auf der Innenfläche eine Nut auf, die einen Überstand der Arbeitsplatte 28 aufnimmt.

Wie bei herkömmlichen Anbauküchen kann an einer Seitenwand 48 des Unterschrankes 14 ein nicht gezeigter Ansatztisch angebracht sein. In diesem Fall ist die Abschlußwand 44 in Höhe des Ansatztisches unterbrochen, und ein oberer Abschnitt der Abschlußwand 44 ist an seinem unteren Ende mit der Oberfläche des Ansatztisches verbunden, während der untere Abschnitt an seinem oberen Ende mit der Unterseite des Ansatztisches verbunden ist.

In Fig. 3 ist ein vergrößerter Querschnitt der Nische zwischen Unterschrank 14 und Oberschrank 22 eines erfindungsgemäßen Anbauschrankes gezeigt. Gemäß Fig. 3 weist der Nischenschrank 18 einen Behälter 34 auf, der herausnehmbar in eine Öffnung im Boden 30 des Nischenschrankes 18 eingehängt ist. Durch Herausnehmen des Behälters 34 können insbesondere kleinere Gegenstände leichter entnommen werden. Ein herausnehmbarer Behälter 34 kann im übrigen auch als Abfallkorb verwendet werden. Die Schmalseitenwände des Behälters 34 weisen nach innen eingestülpte Griffmulden 35 auf, die beim Herausnehmen des Behälters von innen und auch von außen erfaßt werden können.

Die in Fig. 3 gezeigten Behälter 36 bestehen beispielsweise aus Metall oder Kunststoff, können jedoch wahlweise auch durch Körbe aus Drahtgeflecht oder dergleichen ersetzt werden.

In Fig. 3 ist ferner in einer Seitenwand 49 des Nischenschrankes 18 eine Führungsnut 50 für die schematisch dargestellte Jalousie 42 zu erkennen. In einer oberen Ecke des Nischenschrankes 18 ist eine Steckdose 52 angebracht. An der Unterseite des Oberschrankes 22 sind außerhalb des Nischenschrankes 18 eine Leuchte und eine Blende 56 angebracht. Durch die Leuchte 54 kann sowohl die Arbeitsplatte 28 als auch der überwiegende Teil des Innenraums des Nischenschrankes 18 und der Behälter 34 beleuchtet werden, während die Blende 56 verhindert, daß die Hausfrau bei der Arbeit durch die Leuchte 54 geblendet wird.

Die Seitenwand 49 ist mit einer verschließbaren Nut 53 versehen, durch die elektrische Leitungen von dem unterhalb des Nischenschrankes 18 gelegenen Freiraum 36 zu der Steckdose 52 führen. Figur 4 ist eine perspektivische Darstellung einer anderen Ausführungsform des Nischenschrankes 18 mit einem Behälter 34, der durch eine Abdeckung 58 verschließbar ist. Bei dem in Fig. 4 dargestellten Ausführungsbeispiel ist an einer Rückwand 60 des Nischenschrankes 18 ein Drahtgitter 62 angebracht, mit oben hakenförmig gekröpften senkrechten Stäben 62 und höhenverstellbaren Körben 64. Da der Nischenschrank 18 unmittelbar an die Arbeitsplatte angrenzt und zudem gute elektrische Anschlußmöglichkeiten von der Unterseite des Nischenschrankes her bestehen, eignet sich der Nischenschrank 18 in besonderer Weise zur Aufnahme elektrischer Küchengeräte wie Rührgeräte, Mixer, Toaster oder dergleichen, . die, wenn sie benutzt werden sollen, lediglich nach vorn auf die Arbeitsplatte gezogen werden brauchen. Mit Vorteil sind derartige Geräte auf teleskopartig ausfahrbaren Halterungen oder Schwenkarmen montiert. Eine Brotmaschine kann beispielsweise auch derart auf der Innenseite einer Klappe zum Verschließen des Nischenschrankes 18 montiert sein, daß sie beim Öffnen der Klappe in eine waagerechte Betriebsstellung überführt wird.

Da sich der Nischenschrank 18 ferner etwa in Sichthöhe befindet, kann er darüber hinaus zur Aufnahme einer Uhr, eines Rundfunkgerätes oder dergleichen genutzt werden.

Figur 5 zeigt weitere Ausführungsbeispiele von Nischenschränken 70,72, die hinter einer Spüle 66 bzw. einer Kochstelle 68 angebracht sind. Beide Nischenschränke 70, 72 sind vorne offen und weisen eine etwas geringere Tiefe als der zuvor beschriebene Nischenschrank 18 auf.

Der Nischenschrank 70 weist an seinem Boden einen Behälter in Form eines Besteckeinsatzes 74 auf. Im dargestellten Beispiel ist der Besteckeinsatz durch Trennrippen 76 in einzelne Kammern unterteilt und mit Hilfe einer Deckplatte 78 verschließbar. Oberhalb des Besteckeinsatzes 74 ist in dem Nischenschrank 70 ein Regalboden 80 angebracht.

Der hinter der Kochstelle gelegene Nischenschrank 72 weist an seiner Rückwand ein Gitter 82 auf, an dem mit Hilfe in unterschiedlichen Positionen einhängbarer Haken 83 Schöpfkellen 84 oder dgl. aufgehängt werden können. In den Boden des Nischenschrankes 72 sind zwei senkrecht nach unten ragende zylindrische Behälter 86 eingelassen. Die Behälter 86 dienen insbesondere zum Aufbewahren von Rühr- oder Probierlöffeln, die beim Kochen benötigt werden.

Für die in derZeichnung dargestellten Behälter, die den Zwischenraum zwischen den Unterschränken und der Wand teilweise ausfüllen, gibt es zahlreiche weitere Gestaltungsund Nutzungsmöglichkeiten. Beispielsweise kann hinter der Spüle 66 anstelle des Besteckeinsatzes 74 ein zusätzliches, mit einem Abwasser-Anschluß versehenes Abtropfbecken für Geschirr vorgesehen sein. Aufgrund seiner langgestreckten Form wäre ein derartiges Ablaufbecken insbesondere für im wesentlichen flächige Geschirrteile, wie beispielsweise Teller, geeignet, die mit Hilfe eines geeigneten Einsatzes senkrecht in dem Ablaufbecken aufgestellt werden können.

Anstelle von Jalousien können in Einzelfällen unten angelenkte Klappen vorgesehen sein, auf denen Haushaltsgeräte, z.B. Brotschneidemaschinen, unmittelbar montiert sind.

Die Deckplatten 58,78 können als Schneidbretter mit einer umlaufenden, nicht näher bezeichneten Saftrinne ausgebildet sein. Die Böden 30 können für mehrere nebeneinander liegende Nischenschränke eine durchgehende Einheit darstellen.

## Patentansprüche

1. Anbau-Küchenschrank mit wenigstens einem Unterschrank (14), wenigstens einem unter Bildung einer Nische in Abstand oberhalb einer Arbeitsplatte (28) des Unterschrankes an einer Wand (10) angebrachten Oberschrank (22) und wenigstens einem die Nische zumindest teilweise ausfüllenden Nischenschrank (18,70,72), dadurch gekennzeichnet, daß der Nischenschrank (18,70, 72) wenigstens einen hinter der Arbeitsplatte (28) in einen Zwischenraum (36) zwischen dem Unterschrank (14) und der Wand (10) ragenden trogförmigen Behälter (34, 74,86) aufweist.

2. Küchenschrank nach Anspruch 1, dadurch gekennzeichnet, daß der Nischenschrank (18) oberhalb des Behälters (34) mit einem vorderen Randabschnitt (32) seines Bodens (30) über die Arbeitsplatte (28) greift und daß seine Tiefe etwa 2/3 der Tiefe des Oberschrankes (22) beträgt, während die Tiefe des Behälters (34), gemessen von seinem vorderen Rand bis zur Wand (10), etwa die Hälfte der Tiefe des Oberschrankes (22) beträgt.

3. Küchenschrank nach Anspruch 1 oder 2, gekennzeichnet durch eine Abdeckung (58) zum Verschliessen des Behälters (34).

4. Küchenschrank nach einem der vorhergehenden Ansprüche, dadurch gekennzeichnet, daß der Behälter (34, 86) durch einen herausnehmbar in eine öffnung im Boden (30) des Nischenschrankes (18,72) eingehängten Einsatz gebildet ist.

5. Küchenschrank nach einem der vorhergehenden Ansprüche, dadurch gekennzeichnet, daß der Behälter (74) als Besteckeinsatz ausgebildet ist.

6. Küchenschrank nach einem der vorhergehenden Ansprüche, dadurch gekennzeichnet, daß der Behälter (86) die Form eines Zylinders mit senkrecht verlaufender Zylinderachse aufweist.

7. Küchenschrank nach einem der vorhergehenden Ansprüche, gekennzeichnet durch wenigstens eine in oder an dem Nischenschrank (18) angebrachte Mehrfach-Steckdose (52), von der aus ein Kabelschacht (53) durch den Nischenschrank (18) zu dem Zwischenraum (36) zwischen dem Unterschrank (14) und der Wand (10) führt.

8. Küchenschrank nach einem der vorhergehenden Ansprüche, gekennzeichnet durch in dem Nischenschrank (18) angebrachte Schwenkarme und/oder Teleskop-Auszüge zur Befestigung von Küchengeräten.

9. Küchenschrank nach einem der vorhergehenden Ansprüche, gekennzeichnet durch ein Gitter (62) in oder an einer Rückwand des Nischenschrankes (72) mit am oberen Ende hakenförmig nach vorne gekröpften senkrechten Gitterstäben (63).

10. Küchenschrank nach einem der vorhergehenden Ansprüche, dadurch gekennzeichnet, daß der Nischenschrank (18) durch eine Jalousie (42) verschließbar ist.

11. Küchenschrank nach einem der Ansprüche 2 bis 10, dadurch gekennzeichnet, daß der Boden (30) nach vorn über den Nischenschrank hinausragt, an seiner oberen vorderen Kante abgerundet ist und an seiner unteren vorderen Kante eine elastische Dichtleiste (31) trägt.

## Claims

1. Built-in kitchen cupboard with at least one base cupboard (14), at least one top cupboard (22) attached to a wall (10) at a distance above a worktop (28) of the base cupboard, with formation of a niche, and at least one niche cupboard (18,70,72) at least partially filling the niche, characterized in that the niche cupboard (18, 70,72) has at least one trough-shaped container (34,74, 86) behind the worktop (28) and protruding into an intermediate space (36) between the base cupboard (14) and the wall (10).

2. Kitchen cupboard according to Claim 1, characterized in that, above the container (34), the niche cupboard (18) reaches with a front edge section (32) of its base (30) over the worktop (28) and in that its depth is about 2/3 of the depth of the top cupboard (22), while the depth of the container (34), measured from its front edge to the wall (10), is about half the depth of the top cupboard (22).

3. Kitchen cupboard according to Claim 1 or 2, characterized by a cover (58) for closing the container (34).

4. Kitchen cupboard according to one of the preceding claims, characterized in that the container (34,86) is formed by a removable insert hung in an opening in the base (30) of the niche cupboard (18,72).

5. Kitchen cupboard according to one of the preceding claims, characterized in that the container (74) is designed as a cutlery insert.

6. Kitchen cupboard according to one of the preceding claims, characterized in that the container (86) has the form of a cylinder with vertically-running cylinder axis.

7. Kitchen cupboard according to one of the preceding claims, characterized by at least one multiwary socket outlet (52) attached in or on the niche cupboard (18), from which outlet a cable duct (53) passes through the niche cupboard (18) to the intermediate space (36) between the base cupboard (14) and the wall (10).

8. Kitchen cupboard according to one of the preceding claims, characterized by swivel arms and/or telescopic extensions attached in the niche cupboard (18) for the attachment of kitchen appliances.

9. Kitchen cupboard according to one of the preceding claims, characterized by a grid (62) in or on a back wall of the niche cupboard (72) with vertical grid rods (63) bent forwards at the top end in the shape of hooks.

10. Kitchen cupboard according to one of the preceding claims, characterized in that the niche cupboard (18) can be closed by a slatted blind (42).

11. Kitchen cupboard according to one of Claims 2 to 10, characterized in that the base (30) protrudes forwards over the niche cupboard, is rounded off at its upper, front edge and bears a flexible sealing strip (31) at its lower front edge.

## Revendications

1. Armoire de cuisine par éléments, comportant au moins un élément bas (14), au moins un élément haut (22) fixé sur un mur (10) à une certaine hauteur au-dessus d'un plan de travail (28) de l'élément bas, avec formation d'une niche, et au moins un élément de niche (18, 70, 72) qui comble, au moins partiellement, ladite niche, caractérisée par le fait que l'élément de niche (18, 70, 72) présente au moins un récipient (34, 74, 86) en forme de bac pénétrant derrière le plan de travail dans un espace intermédiaire (36) prévu entre l'élément bas (14) et le mur (10).

2. Armoire de cuisine selon la revendication 1, caractérisée par le fait que l'élément de niche (18), au-dessus du récipient (34) s'appuie par une section d'extrémité antérieure (32) de son fond (30) sur le plan de travail (28) et par le fait que sa profondeur est égale au deux-tiers environ de la profondeur de l'élément haut (22), tandis que la profondeur du récipient (34), mesurée à partir de sa bordure antérieure jusqu'au mur (10) est égale à la moitié environ de la profondeur de l'elément haut (22).

3. Armoire de cuisine selon la revendication 1 ou 2, caractérisée par un recouvrement (58) destiné à fermer le récipient (34).

4. Armoire de cuisine selon l'une des revendications précédentes, caractérisée par le fait que le récipient (34, 86) est constitué par un élément suspendu de manière amovible, dans un orifice prevu dans le fond (30) de l'élément de niche (18, 72).

5. Armoire de cuisine selon l'une des revendications précédentes, caractérisée par le fait que récipient (74) est constitué en forme de ramasse-couvert.

6. Armoire de cuisine selon l'une des revendications précédentes caractérisée par le fait que le récipient (86) présente la forme d'un cylindre dont l'axe s'étend verticalement.

7. Armoire de cuisine selon l'une des revendications précédentes, caractérisée par au moins une prise de courant multiple (52), fixée dans ou sur l'élément de niche(18), et à partir de laquelle un chemin de câble (53) passe à travers l'élément de niche (18) vers l'espace intermédiaire (36) pratiqué entre l'élément bas (14) et le mur (10).

8. Armoire de cuisine selon l'une des revendications précédentes caractérisée par la présence à l'intérieur de l'élément de niche (18) de bras oscillants et/ou de barres télescopiques destinés à la fixation d'instruments culinaires.

9. Armoire de cuisine selon l'une des revndications précédentes, caractérisée par une grille (62) réalisée dans ou sur une paroi arrière de l'élément de niche (72), et comportant des barreaux verticaux (63) recourbés en forme de crochets vers l'avant à leur extrémité supérieure.

10. Armoire de cuisine selon l'une des revendications précédentes, caractérisée par le fait que l'élément de niche (18) peut être obturé par un volet roulant (42).

11. Armoire de cuisine selon l'une des revendications 2 à 10, caractérisée par le fait que le fond (30) fait saillie en avant de l'élément de niche, est arrondi sur son arête supérieure avant et supporte sur son arête inférieure avant une baguette d'étanchéité élastique (31).
